# EUROPÄISCHE PATENTSCHRIFT

(11) **EP 1 790 788 B1**
(45) Veröffentlichungstag und Bekanntmachung des Hinweises auf die Patenterteilung: **04.01.2012**
(21) Anmeldenummer: 06024125.4
(22) Anmeldetag: 21.11.2006
(51) Int. Cl.: E04B 1/94

(54) **Brandschutzbekleidung einer Wand und/oder Decke aus Beton**
Fire protection covering for a concrete wall and/or ceiling
Revêtement de protection contre le feu pour une paroi et/ou un plafond de béton

(30) Priorität: 24.11.2005 DE 202005018354 U
(43) Veröffentlichungstag der Anmeldung: 30.05.2007
(73) Patentinhaber: PROMAT GmbH, 40878 Ratingen (DE)
(72) Erfinder: Schlüter, Andreas, 45481 Mülheim an der Ruhr (DE)
(74) Vertreter: Weisbrodt, Bernd

(56) Entgegenhaltungen:
- DE-A1- 19 620 893
- DE-C- 4 036 865
- DE-U1-202005 008 250
- US-A1- 2004 068 948

## Beschreibung

Die Erfindung betrifft eine Brandschutzbekleidung einer Wand und/oder Decke aus Beton mit einer eingebrachten Bewehrung, wobei die Brandschutzbekleidung eine Mehrzahl von an der Wand und/oder Decke (3) angebrachten plattenförmigen Brandschutzelementen (5) aufweist, wobei zwischen den Brandschutzelementen (5) und der Wand und/oder Decke Abstandshalter (7) angeordnet sind, die die Brandschutzelemente (5) auf Abstand zu der Wand und/oder Decke halten, so dase zwischen den plattenförmigen Brandschutzelementen (5) und der Wand und/oder Decke eine Luftschicht verbleibt.

Eine derartige Brandschutzbekleidung ist aus der DE-U-29601777 bekannt und kommt beispielsweise in Tunnelröhren zum Einsatz, die aus Beton bestehen, wobei zur Erhöhung der Tragkraft Bewehrungsstäbe oder -gitter aus Stahl in den Beton eingebracht sind. Die Brandschutzbekleidung verhindert im Brandfall ein Abplatzen des Betons und damit ein Freilegen der tragenden Bewehrung. Dies ist Insoweit besonders wichtig, als die Bewehrungsstäbe oder -gitter im Brandfall versagen, wenn sie eine kritische Temperatur überschreiten.

Es wurde festgestellt, daß die eingebrachte tragende Bewehrung einem Korrosionsvorgang unterliegt. Dadurch werden die Stahlstäbe oder -gitter geschwächt. Es besteht die Gefahr, daß durch den Korrosionsvorgang die Stützkonstruktion mit der Zeit versagt.

Aus der WO 00/73599 A1 ist ferner ein Dämmsystem für Gebäudedecken mit nachträglich perforierten Dämmplatten aus Polystyrol-Hartschaum bekannt. Die perforierten Dämmplatte liegen auf der Oberseite der Decke auf, die die Perforierungen der Dämmplatten an deren Unterseite abdeckt. Die Oberseite der Dämmplatten ist durch eine zumindest einlagige Abdeckschicht abgedeckt, die auch die Perforierungen der Dämmplatten abdeckt.

Die der Erfindung zugrundellegende **Aufgabe** besteht darin, die eingangs genannte gattungsgemäße Brandschutzbekleidung derart weiterzubilden, daß Metallkorrosion bewirkende Substanzen von der Bewehrung der zu bekleidenden Wand und/oder Decke ferngehalten werden.

Zur **Lösung** dieser Aufgabe wird eine Brandschutzbekleidung gemäß Anspruch 1 vorgeschlagen.

Der Erfindung liegt die Erkenntnis zugrunde, daß die Korrosion unter anderem auf Chloride zurückzuführen ist, die aus Salzen, insbesondere Streusalzen, stammen, die durch Spritzwasser aufgebracht werden. In Frage kommen auch Stoffe aus Autoabgasen, die zur Korrosion führen. Die Chloride dringen ohne Brandschutzbekleidung oder durch auf herkömmliche Weise angeordnete Brandschutzelemente in den Beton ein und gelangen so in Kontakt mit der Bewehrung.

Zur Minimierung des zuvor geschilderten Eindringvorgangs ist ein der Brandschutzbekleidung zugeordneter Abstandshalter vorgesehen. Die Brandschutzelemente werden also nicht mehr - wie herkömmlich - direkt, also ohne Abstand, auf den (Beton)-Wärtden und/oder Decken aufgebracht, sondern im Abstand zu diesen. Dadurch wird der Weg der aggressiven Chloride und anderer schädliche Stoffe zu der Wand zusätzlich erschwert. Es entsteht vorteilhafterweise eine Hinterlüftung der Brandschutzelemente, die eine Korrosion verhindert.

Der mindestens eine Abstandshalter ist mit dem Brandschutzelement verbunden. In Frage kommt Im einfachsten Fall eine Verklebung. Gleichermaßen möglich, wenn auch aufwendiger, sind Verschraubungen. Die Brandschutzelemente sind also bereits herstellerseitig mit den Abstandshaltern ausgestattet und werden derart in einfacher Weise an den Wänden und/oder Decken angebracht.

In Weiterbildung der Erfindung wird vorgeschlagen, daß der Abstandshalter aus Kunststoff, insbesondere Gummi besteht. Zum einen bietet dies herstellungstechnische Vorteile; Kunststoff-Abstandshalter sind nämlich beispielsweise Im Spritzgießvertahren einfach herzustellen. Zum anderen bietet das Material Kunststoff eine gewisse Flexibilität. Auch wenn also die zu bekleidende Wand und/oder Decke Unebenheiten aufweist, bedeckt die erfindungsgemäße Brandschutzbekleidung dennoch insoweit vollflächig mit Abstand die Wand und/oder Decke. Es wird darauf hingewiesen, daß die Abstandshalter auch aus anderen, vorzugsweise korrosionsfesten, Materialien hergestellt sein können.

Die Form der Abstandshalter ist in weiten Grenzen beliebig gestaltbar. Als besonders vorteilhaft hat sich eine Form herausgestellt, die noppenartig ausgebildet ist. Die einzelnen Noppen können mit ihrer auslaufenden Flachseite auf das erfindungsgemäße Brandschutzelement aufgeklebt oder aufgeschraubt sein. Die Spitze der jeweiligen Noppe liegt im befestigten Zustand des Brandschutzelements an der Wand und/oder der Decke an.

Es sollte sichergestellt sein, daß zwischen dem jeweiligen plattenförmigen Brandschutzelement und der Wand und/oder Decke eine Luftschicht verbleibt. Durch eine Hinterlüftung des Brandschutzelements wird ein Übergang der Chloride und sonstiger Korrosion verursachender Stoffe verhindert. In diesem Zusammenhang wird vorgeschlagen, daß eine Mehrzahl von Abstandshaltern über das Brandschutzelement verteilt sind, wobei sie zwischen sich einen Luftraum definieren.

Das Brandschutzelement ist diffusionsoffen ausgebildet, das heißt es ist derart ausgebildet, daß es von seiner einen Seite her Wasser ansaugt, welches es über die andere Seite wieder abgibt. Dabei wirkt das Material des Brandschutzelementes, aus welchem dieses besteht, als Filter für etwaige im Wasser befindliche und eine Metallkorrosion bewirkende Substanzen, wie zum Beispiel Chloride. Insofern kann das erfindungsgemäße Brandschutzelement auch als "saugendes" Brandschutzelement bezeichnet werden, welches die im Wasser, beispielsweise Spritzwasser befindlichen und eine Metall- und/oder Stahlkorrosion hervorrufenden Substanzen ausfiltert. Insofern wirkt das vor einer stahlbewährten Betonwand oder Decke montierte erfindungsgemäße Brandschutzelement als Korrosionsbarriere.

Zwischen dem Brandschutzelement und der Wand und/oder Decke sind Abstandshalter angeordnet, die die Brandschutzelemente auf Abstand zu der Wand und/oder Decke halten.

Bisher verlangten Normen bei Tunnelinnenschalen und Zwischendecken eine Betondeckung der tragenden Bewehrung von 60 mm zum Verkehrsraum. Darüber hinaus konnte vorgesehen sein, daß innerhalb der Betondeckung eine verzinkte Mattenbewehrung mit einer eigenen Betondeckung von 20 mm sein muß. Die Erfindung schafft hier Abhilfe. Erfindungsgemäß kann die zusätzliche Mattenbewehrung entfallen. Darüber hinaus kann die Dicke der Betondeckung kleiner gehalten werden als im Stand der Technik, nämlich zwischen 40 und 60 mm, wie es in wesentlicher Weiterbildung der Erfindung vorgeschlagen wird.

Es ist somit möglich, ein kostengünstiges Brandschutzsystem für Wände und/oder Decken aus bewehrtem Beton bereitzustellen, welches zum einen aus einer aus Brandschutzelementen gebildeten Brandschutzbekleidung, und zum anderen aus einer Betondeckung der tragenden Bewehrung besteht. Durch die Ausbildung der Brandschutzbekleidung und ihrer Halterung bezüglich einer Wand und/oder Decke ist eine Reduzierung der Betondeckungsdicke möglich, und die zusätzliche Einbringung von Bewehrungen in die Betondeckung kann entfallen. Daher setzt sich das Brandschutzsystem aus einer Brandschutzbekleidung und einer kostengünstigen und dauerhaften Betondeckung zusammen, welche erfolgreich die Korrosion von Bewehrungen verhindert. Gleichzeitig ist mit dem Brandschutzsystem ein zuverlässiger Schutz der Wand und/oder Decke gegeben, so daß es im Brandfall zu keinen Abplatzungen von Beton kommt, die bis zur Bewehrung erfolgen können, wodurch diese stark geschwächt würde und somit eine Einsturzgefahr des Tunnels bestünde.

Vorteilhafte Weiterbildungen der Erfindung sind in den Unteransprüchen beschrieben.

Im folgenden wird die Erfindung im Zusammenhang mit der beigefügten Zeichnung näher erläutert. Die Zeichnung zeigt in:
- Fig. 1: in schematischer Darstellung eine Querschnittsansicht eines Tunnels, bei dem die Erfindung bevorzugt Anwendung findet;
- Fig. 2: in schematischer Darstellung eine herkömmliche Anordnung von Brandschutzplatten an der Tunnelwand; und
- Fig. 3: in schematischer Darstellung eine Schnittansicht eines erfindungsgemäßen Brandschutzelements im montierten Zustand.

Fig. 1 zeigt in einer schematischen Darstellung eine Schnittansicht eines Tunnels. Dieser weist einen Tunnelquerschnitt 1, einen Fahrbahnbelag 2 und Betonwände und/oder -decken 3 auf. Innerhalb der Betonwände 3 sind - ebenfalls schematisch dargestellt - Bewehrungen 4 angeordnet.

Die Bewehrungen 4 erhöhen die Tragkraft der Betonwände oder -decken 3. Sie können beispielsweise aus Stahlstangen oder -gittern bestehen.

Wie es in Fig. 2 ausschnittsweise dargestellt ist, sind an der Betonwand und/oder -decke 3 plattenförmige Brandschutzelemente 5 aufgebracht. Diese schützen den Beton und insbesondere die dahinterliegenden Bewehrungen 4 im Brandfall. Es hat sich nämlich gezeigt, daß die im Brandfall auftretende große Hitze bei nicht geschützten Tunnelwänden und/oder -decken zu einem Abplatzen des Betons bis hin zu den Bewehrungen 4 kommen kann, was die Gefahr birgt, daß die Bewehrungen 4 versagen und damit ihre Stützfunktion verlieren. Im Extremfall kann es zu einem Einsturz des Tunnels führen.

Herkömmlich sind die Brandschutzplatten direkt auf die Betonwände und/oder -decken aufgebracht, wie dies in Fig. 2 durch eine Verschraubung 6 angedeutet ist. Dies hat jedoch dazu geführt, daß Chloride aus Salzen oder sonstige Korrosion verursachende Stoffe durch die Brandschutzplatten 5 hindurch in die Betonwand eindringen können und dort die Bewehrungen 4 angreifen. Zur Optimierung des Korrosionsschutzes sind in der dargestellten Ausführungsform auf das jeweilige Brandschutzelement eine Mehrzahl von Abstandshaltern 7 aufgebracht, von denen ein Abstandshalter 7 in einer Schnittdarstellung in Fig. 3 gezeigt ist.

Vorteilhafterweise ist der Abstandshalter 7 noppenartig ausgebildet, wobei er mit seinen auslaufenden Enden 8 auf dem Brandschutzelement 5 aufgeklebt ist. Mit seiner Spitze 9 stützt er sich gegen die Betonwand und/oder -decke 3 ab.

Durch die erfindungsgemäße Konstruktion entsteht zwischen dem Brandschutzelement 5 und der Betonwand und/oder -decke 3 ein Spalt 10, der ein "Wandern" der Chloride und sonstiger aggressiver Stoffe in die Betonwand und/oder -decke hinein verhindert. Dies gilt insbesondere dann, wenn der Spalt 10 eine Hinterlüftung des Brandschutzelements 5 gestattet.

In Fig. 3 ist lediglich ein Abstandshalter 7 gezeigt. Selbstverständlich können auf einem Brandschutzelement mehrere Abstandshalter angeordnet sein. Durch den Abstandshalter hindurch ist das Brandschutzelement 5 über eine Verschraubung bzw. Verdübelung 11 mit der Betonwand verbunden. Unter Umständen ist es also möglich, die jeweiligen Abstandshalter 7 durch die Verschraubung 11 auf dem Brandschutzelement 5 (vor-) zusichern, so daß gegebenenfalls eine Verklebung oder sonstige Befestigung entfallen kann.

### Bezugszeichenliste:

- 1: Tunnelquerschnitt
- 2: Fahrbahnbelag
- 3: Betonwand / -decke
- 4: Bewehrung
- 5: Brandschutzelement
- 6: Verschraubung / Verdübelung
- 7: Abstandshalter
- 8: Enden des Abstandshalters
- 9: Spitze des Abstandshalters
- 10: Spalte
- 11: Verschraubung / Verdübelung

## Patentansprüche

1. Brandschutzbekleldung einer Wand und/oder Decke (3) aus Beton mit einer eingebrachten Bewehrung, wobei die Brandschutzbekleidung eine Mehrzahl von an der Wand und/oder Decke (3) angebrachten plattenförmigen Brandschutzelementen (5) aufweist, wobei zwischen den Brandschutzelementen (5) und der Wand und/oder Decke Abstandshalter (7) angeordnet sind, die die Brandschutzelemente (5) auf Abstand zu der Wand und/oder Decke halten, so dass zwischen den plattenförmigen Brandschutzelementen (5) und der Wand und/oder Decke eine Luftschicht verbleibt, **dadurch gekennzeichnet, dass** die Brandschutzelemente (5) derart diffusionsoffen ausgebildet sind, dass sie von seiner einen Seite her Wasser ansaugen, welches sie Ober die andere Seite wieder abgeben.

2. Brandschutzbekleidung nach Anspruch 1, **dadurch gekennzeichnet, dass** die Brandschutzelemente (5) aus einem Material bestehen, welches im Wasser befindliche, eine Metall- und/oder Stahlkorrosion hervorrufends Substanzen ausfiltert.

3. Brandschutzbekleidung nach Anspruch 2, **dadurch gekennzeichnet, dass** die Brandschutzelemente (5) aus einem Material bestehen, welches im Wasser befindliches Chlorid ausfiltert.

4. Brandschutzbekleidung nach einem der Ansprüche 1 bis 3, **dadurch gekennzeichnet, dass** die Abstandshalter (7) mit den Brandschutzelementen (5) verbunden sind.

5. Brandschutzbekleidung nach einem der Ansprüche 1 bis 4, **dadurch gekennzeichnet, dass** die Abstandshalter (7) aus Kunststoff bestehen.

6. Brandschutzbekleidung nach einem der Ansprüche 1 bis 5, **dadurch gekennzeichnet, dass** die Abstandshalter (7) noppenartig ausgebildet sind.

7. Brandschutzbekleldung nach einem der Ansprüche 1 bis 6, **dadurch gekennzeichnet, dass** die Brandschutzelemente (5) an der Wand und/oder Decke (3) festgeschraubt sind, wobei zumindest einige Schrauben durch zugehörige Abstandshalter (7) gehen.

## Claims

1. A fire protection covering of a wall and/or ceiling (3) made of concrete, comprising an inserted reinforcement, wherein the fire protection covering comprises a plurality of plate-shaped fire protection elements (5) mounted on the wall and/or ceiling (3), wherein distance pieces (7) are placed between the fire protection elements (5) and the wall and/or ceiling, which distance pieces keep the fire protection elements (5) at a distance from the wall and/or ceiling such that an air layer remains between the plate-shaped fire protection elements (5) and the wall and/or ceiling, **characterized in that** the fire protection elements (5) are diffusion open in such a way that they suction water on the one side thereof, which they release on the other side thereof.

2. A fire protection covering according to claim 1, **characterized in that** the fire protection elements (5) are made of a material which filters out substances contained in the water which provoke a metal and/or steel corrosion.

3. A fire protection covering according to claim 2, **characterized in that** the fire protection elements (5) are made of a material which filters out chloride that is contained in the water.

4. A fire protection covering according to one of the claims 1 through 3, **characterized in that** the distance pieces (7) are connected to the fire protection elements (5).

5. A fire protection covering according to one of the claims 1 through 4, **characterized in that** the distance pieces (7) are made of synthetic material.

6. A fire protection covering according to one of the claims 1 through 5, **characterized in that** the distance pieces (7) are designed nap-like.

7. A fire protection covering according to one of the claims 1 through 6, **characterized in that** the fire protection elements (5) are screwed on the wall and/or ceiling (3), wherein at least some screws pass through associated distance pieces (7).

## Revendications

1. Revêtement de protection contre le feu pour une paroi et/ou un plafond (3) en béton comprenant une armature, dans lequel le revêtement de protection contre le feu comprend une pluralité d'éléments de protection contre le feu (5) sous forme de panneaux et installés à la paroi et/ou au plafond (3), des écarteurs (7) étant disposés entre les éléments de protection contre le feu (5) et la paroi et/ou le plafond, les écarteurs maintenant les éléments de protection contre le feu (5) à distance de la paroi et/ou du plafond de sorte qu'une couche d'air reste entre les éléments de protection contre le feu (5) sous forme de panneaux et la paroi et/ou le plafond, **caractérisé en ce que** les éléments de protection contre le feu (5) sont ouverts à la diffusion d'une telle manière qu'ils aspirent de l'eau d'un de leurs côtés laquelle ils dégagent de leur autre côté.

2. Revêtement de protection contre le feu selon la revendication 1, **caractérisé en ce que** les éléments de protection contre le feu (5) sont composés d'une matière qui extrait par filtration des substances contenues dans l'eau qui provoquent une corrosion de métal et/ou d'acier.

3. Revêtement de protection contre le feu selon la revendication 2, **caractérisé en ce que** les éléments de protection contre le feu (5) sont composés d'une matière qui extrait par filtration la chlorure qui se trouve dans l'eau.

4. Revêtement de protection contre le feu selon l'une des revendications 1 à 3, **caractérisé en ce que** les écarteurs (7) sont reliés aux éléments de protection contre le feu (5).

5. Revêtement de protection contre le feu selon l'une des revendications 1 à 4, **caractérisé en ce que** les écarteurs (7) sont composés de matière artificielle.

6. Revêtement de protection contre le feu selon l'une des revendications 1 à 5, **caractérisé en ce que** les écarteurs (7) sont configurés sous forme de nopes.

7. Revêtement de protection contre le feu selon l'une des revendications 1 à 6, **caractérisé en ce que** les éléments de protection contre le feu (5) sont vissés dans la paroi et/ou dans le plafond (3), au moins quelques vis passant à travers des écarteurs (7) associés.
